# FASCICULE DE BREVET EUROPEEN

(11) **EP 0 156 667 B1**
(45) Date de publication et mention de la délivrance du brevet: **25.05.1988**
(21) Numéro de dépôt: 85400256.5
(22) Date de dépôt: 14.02.1985
(51) Int. Cl.: E04G 23/00, B24C 3/06

(54) **Installation pour le ravalement de bâtiments**
Druck-Reinigungsvorrichtung für Gebäude
Blast cleaning apparatus for buildings

(30) Priorité: 29.02.1984 FR 8403171
(43) Date de publication de la demande: 02.10.1985
(73) Titulaire: Thomann, Chantal, F-30700 Uzes (FR)
(72) Inventeur: Thomann, Chantal, F-30700 Uzes (FR)
(74) Mandataire: Derambure, Christian

(56) Documents cités:
- FR-A- 1 414 659
- FR-A- 1 557 648
- FR-A- 2 146 075
- US-A- 2 729 918

## Description

Une installation selon le préambule de la revendication 1 est décrite dans le brevet français No 1 414 659. Suivant ce brevet, l'installation assure le ravalement des bâtiments par la projection, à l'aide de buse, de particules solides véhiculées par un fluide sous pression, cette installation comprenant une cabine présentant une face avant ouverte destinée à être disposée contre le bâtiment à ravaler, un plancher pour le support des ouvriers, une face arrière pourvue d'un ventilateur aspirant l'air de la zone de la face avant, un panneau filtrant faisant suite au ventilateur et une trémie pourvue d'un conduit d'évacuation des particules solides recueillies par le panneau filtrant.

Vis-à-vis de cette disposition connue, l'installation de l'invention est caractérisée en ce qu'elle comporte une cloison intermédiaire parallèle à la face avant ouverte et pourvue de ventilateurs d'aspiration de l'air, une face latérale arrière pourvue d'ouvertures d'évacuation d'air, le panneau filtrant étant disposé parallèlement à et entre la cloison intermédiaire et la cioisorratDère, _{'} la face avant ouverte étant pourvue d'un entourage faisant saillie à l'extérieur de la cabine par rapport à cette face avant, cet entourage étant réalisé en matériau souple dispose sur une ossature constituée de boudins gonflables.

Suivant une autre caractéristique de l'invention, les ouvertures de la face latérale arrière sont pourvues de panneaux inclinés vers le haut et vers l'extérieur de la cabine.

Suivant une autre caractéristique de l'invention, la cabine est supportée par l'extrémité du bras de levage d'un engin de levage, la liaison de la cabine au bras étant réalisée par un montage à rotation de la cabine suivant un axe vertical X-X parallèle à la face avant et par un montage à pivotement suivant un axe horizontal perpendiculaire à l'axe X-X et à l'axe du bras de levage.

L'invention est représentée à titre d'exempte non limitatif sur les dessins ci-joints dans lesquels:
- la figure 1 est une vue en coupe verticale schématique de l'installation,
- la figure 2 est une vue de droite de la figure 1.

L'installation représentée sur les dessins comprend essentiellement une cabine 1, par exemple en tôle d'aluminium, qui est pourvue d'une face latérale avant 2 ouverte. Cette face avant est destinée à se placer en regard de la paroi du bâtiment à ravaler afin que les ouvriers disposés sur le plancher 3 puissent projeter sur le bâtiment à l'aide d'une buse, des particules solides véhiculées par de l'air sous pression.

Ces particules sont constituées par de la poudre de silice sèche dont les dimensions sont comprises entre 1 et 70 microns, de façon à pouvoir effectuer rapidement un nettoyage efficace du bâtiment, sans détérioration de sa façade.

A l'intérieur de la cabine 1 est prévue une cloison verticale intermédiaire 4 parallèle à la face avant 2 et séparée de cette face avant par le plancher 3. Cette cloison intermédiaire 4 est pourvue d'une batterie de ventilateurs 5 qui ont pour but d'aspirer l'air situé dans la zone avant 2₁ et qui contient en suspension des particules de poudre de silice afin de projeter cet air sur un panneau filtrant 6 disposé parallèlement et derrière la cloison 4.

La face latérale arrière 7 de la cabine est pourvue d'ouvertures 7₁. Sur le bord inférieur de ces ouvertures sont fixés des panneaux 8 qui sont inclinés vers l'extérieur et vers le haut de la cabine afin de constituer des déflecteurs évitant que l'air aspiré par les ventilateurs 5 et qui a traversé le panneau filtrant 6 soit projeté horizontalement à l'extérieur de la cabine.

Devant chaque ventilateur 5 débouche une tubulure 9₁ de projection d'eau, tandis que sur le bord supérieur de la face avant du panneau filtrant 6 il est également prévu une rampe 9₂ de projection d'eau.

Les tubulures 9₁ en projetant de l'eau sur les pales des ventilateurs, ont pour effet d'humidifier l'air et les particules solides aspirées afin que ces particules se déposent contre la face avant du panneau filtrant 6. Ensuite, l'eau qui s'écoule de la rampe 9₂ contre le panneau 6 lave en permanence la face avant de ce panneau afin que le mélange d'eau et de particules soit récupéré dans une trémie 10 formant la face inférieure de la cabine, puis évacué par un conduit 11.

La tubulure 9₁ et la rampe 9₂ sont alimentées en eau sous pression par une canalisation souple 12.

La face avant ouverte 2 de la cabine est pourvue d'un entourage 13 réalisé à l'aide d'un matériau souple 13₁ tel qu'une bâche, monté sur une ossature 13₂ réalisée à l'aide de boudins gonflables par de l'air.

Cet entourage comprend ainsi un boudin périphérique avant 13₃ et des boudins 13₄ qui relient le boudin 13₃ à la périphérie de la face avant 2.

La cabine 1 est supportée à l'extrémité du bras de levage 14 d'un engin de levage. La liaison entre la cabine et le bras comprend deux tubes concentriques 15 et 16 dont l'un, 15, est fixé à la base de la trémie 10 et dont l'autre, 16, est fixé sur une chape 17 pivotante, par l'intermédiaire d'un axe 18, sur le bras 14. Le tube extérieur 15 comporte à sa base une roue dentée 15₁ avec laquelle engrène une vis sans fin 15₂ entraînée par un moteur hydraulique 15₃. Les tubes concentriques 15 et 16 constituent donc un montage à rotation de la cabine suivant un axe vertical X-X parallèle à la face avant 2 de la cabine. L'axe de pivotement 18 est perpendiculaire à l'axe X-X et à l'axe 14₁ du bras de levage 14.

Le pivotement de la chape 17 est assuré par un vérin hydraulique 19 de façon à pouvoir modifier l'inclinaison de la cabine et, également, de façon à pouvoir placer cette cabine horizontalement dans le prolongement du bras 14 lors du déplacement de l'engin de levage. La rotation des tubes 15 et 16 l'un par rapport à l'autre à l'aide du moteur 15₃ permet de modifier l'orientation de la cabine pour disposer la face 2 en regard du bâtiment à ravaler sans être obligé de modifier la position de l'engin de levage.

## Revendications

1. Installation pour le ravalement de bâtiments par la projection, à l'aide de buses, de particules solides véhiculées par un fluide sous pression, installation comprenant une cabine (1) présentant une face avant ouverte (2) destinée à être disposée contre le bâtiment à ravaler, un plancher (3) pour le support des ouvriers, une face arrière (7) pourvue d'un ventilateur (5) aspirant l'air de la zone (21) de la face avant (2), un panneau filtrant (6) faisant suite au ventilateur (5) et une trémie (10) pourvue d'un conduit (11) d'évacuation des particules solides recueillies par le panneau filtrant (6), installation caractérisée en ce qu'elle comporte une cloison intermédiaire (4) parallèle à la face avant ouverte (2) et pourvue de ventilateurs (5) d'aspiration de l'air, une face latérale arrière (7) pourvue d'ouvertures (7₁) d'évacuation d'air, le panneau filtrant (6) étant disposé parallèlement à et entre la cloison intermédiaire et la cloison arrière, la face avant ouverte étant pourvue d'un entourage (13) faisant saillie à l'extérieur de la cabine (1) par rapport à cette face avant, cet entourage étant réalisé en matériau souple (13₁) disposé sur une ossature (13₂) constituée de boudins gonflables (13₃, 13₄).

2. Installation conforme à la revendication 1, caractérisée en ce que les ouvertures de la face latérale arrière (7) sont pourvues de panneaux (8) inclinés vers le haut et vers l'extérieur de la cabine.

3. Installation conforme à la revendication 1, caractérisée en ce que la cabine (1) est supportée par l'extrémité du bras de levage (14) d'un engin de levage, la liaison de la cabine au bras étant réalisée par un montage à rotation de la cabine suivant un axe vertical X-X parallèle à la face avant (2) et par un montage à pivotement suivant un axe horizontal (18) perpendiculaire à l'axe X-X et à l'axe (14₁) du bras de levage.

4. Installation conforme à la revendication 3, caractérisée en ce que le montage à rotation comprend deux tubes concentriques (15, 16) montés à rotation et fixés l'un (15) à la cabine, l'autre (16) au bras de levage (14) par une chape (17) pourvue de l'axe horizontal (18) de pivotement.

5. Installation conforme à l'une quelconque des revendications précédentes, caractérisée en ce que les particules solides projetées par l'air sous pression sont constituées par de la poudre de silice sèche dont la granulométrie est comprise entre 1 et 70 microns.

6. Installation conforme à la revendication 1, caractérisée en ce que des tubulures de projection d'eau débouchent sur les ventilateurs de leur côté aspiration.

7. Installation conforme à la revendication 1, caractérisée en ce que une rampe de déversement d'eau est prévue sur le bord supérieur de la face avant du panneau filtrant (6).

## Claims

1. Apparatus for blast-cleaning buildings by blasting, with the aid of nozzles, solid particles which are carried by a fluid under pressure, said apparatus comprising a cabin (1) with an open front face (2) adapted to be placed against the building to be blast-cleaned, a floor (3) which supports the workmen, a rear face (7) provided with a fan (5) which sucks air from the zone (2₁) of the front face (2), a filtering panel (6) which follows the fan (5), and a hopper (10) provided with a conduit (11) for removal of the solid particles collected by the filtering panel (6), said apparatus being characterised in that it comprises an intermediate partition wall (4) parallel to the open front face (2) and provided with fans (5) for sucking air in, a lateral rear face (7) provided with openings (7₁) for the removal of air, the filtering panel (6) being arranged parallel to and between the intermediate partition wall and the rear wall, the open front face being provided with a surround (13) which projects towards the outside of the cabin (1) in relation to said front face, said surround being made of flexible material (13,) and being arranged on a framework (132) consisting of inflatable cylinder-shaped members (13₃, 13₄).

2. Apparatus according to claim 1, characterised in that the openings of the lateral rear face (7) are provided with panels (8) which slope upwardly and towards the outside of the cabin.

3. Apparatus according to claim 1, characterised in that the cabin (1) is supported by the end of the lifting arm (14) of a lifting gear, the connection of the cabin to the arm being effected in that the cabin is mounted rotatably along a vertical axis X-X parallel to the front face (2) and is mounted pivotably along a horizontal axis (18) which is perpendicular to the axis X-X and to the axis (14₁) of the lifting arm.

4. Apparatus according to claim 3, characterised in that the rotating mounting comprises two concentric tubes (15, 16) mounted rotatably, one (15) being fixed to the cabin and the other (16) being fixed to the lifting arm (14) by means of a bearing (17) which is provided with the horizontal pivoting axis (18).

5. Apparatus according to any one of the preceding claims, characterised in that the solid particles blasted by the air under pressure consist of dry silica powder whose granular size is between 1 and 70 microns.

6. Apparatus according to claim 1, characterised in that water blasting tubes open into the fans on their side which sucks in.

7. Apparatus according to claim 1, characterised in that a water flow slope is provided on the upper edge of the front surface of the filtering panel (6).

## Patentansprüche

1. Vorrichtung zum Druckreinigen von Gebäuden durch Aufspritzen von festen Partikeln, die von einem unter Druck stehenden Fluid mitgeführt werden mit Hilfe von Düsen, mit einer Kabine (1), die eine offene Vorderseite (2) zum Anordnen zum zu reinigenden Gebäude hin, einen Bühnenboden (3) zum Halten der Arbeiter, eine Rückseite (7), die mit einem Lüfter (5) versehen ist, der Luft aus der Zone (2₁) der Vorderseite (2) ansaugt, eine Filterwand (6) unmittelbar nach dem Lüfter (5) und einen Trichter (10), der mit einer Leitung (11) zum Abziehen der festen Partikel, die von der Filterwand gesammelt sind, versehen ist, aufweist dadurch gekennzeichnet, daß die Vorrichtung eine Zwischenwand (4), die parallel zur offenen Vorderseite (2) angeordnet und mit Lüftern (5) zum Ansaugen von Luft versehen ist, und eine Rückseite (7), die mit Öffnungen (7₁) zum Abziehen von Luft versehen ist, aufweist, daß die Filterwand (6) parallel zu und zwischen der Zwischenwand und der Rüchwand angeordnet ist und daß die offene Vorderseite mit einer Umwehrung (13) versehen ist, die gegenüber dieser Vorderseite zur Außenseite der Kabine (1) hin vorsteht und die aus einem flexiblen Material (13₁) und an einem Rahmen (13z) angeordnet ist, der aus aufblasbaren Wülsten (13₃, 13₄) besteht.

2. Vorrichtung nach Anspruch 1, dadurch gekennzeichnet, daß die Öffnunngen der Rückseite (7) mit Platten (8) versehen sind, die nach oben und zur Außenseite der Kabine hin geneigt sind.

3. Vorrichtung nach Anspruch 1, dadurch gekennzeichnet, daß die Kabine (1) vom Ende eines Hubarmes (14) eines Hebegerätes gehalten ist, wobei die Verbindung der Kabine mit dem Arm durch eine Rotationsanordnung der Kabine um eine vertikale Achse X-X parallel zur Vorderseite (2) und durch eine Schwenkanordnung um eine horizontale und zur Achse X-X und zur Achse (14₁) des Hubarmes senkrecht angeorndete Achse'(18) gebildet ist.

4. Vorrichtung nach Anspruch 3, dadurch gekennzeichnet, daß die Rotationsanordnung zwei konzentrische Rohre (15,16) aufweist, die drehbar miteinander verbunden sind und von denen das eine Rohr (15) an der Kabine und das andere Rohr (16) am Hubarm (14) über eine Gabel (17), die mit der horizontalen Schwenkachse (18) versehen ist, verbunden ist.

5. Vorrichtung nach einem der vorhergehenden Ansprüche, dadurch gekennzeichnet, daß die mit Hilfe unter Druck stehender Luft versprühten festen . Partikel durch trockenes SiliciumdioxidPulver gebildet sind, dessen Korngröße zwischen 1 und 70 jJ.m beträgt.

6. Vorrichtung nach Anspruch 1, dadurch gekennzeichnet, daß die Wassersprührohre über der Saugseite der Lüfter münden.

7. Vorrichtung nach Anspruch 1, dadurch gekennzeichnet, daß ein Sammelrohr zum Verteilen von Wasser am oberen Rand der Vorderseite der Filterwand (6) vorgesehen ist.
